# EUROPÄISCHE PATENTSCHRIFT

(11) **EP 1 259 450 B1**
(45) Veröffentlichungstag und Bekanntmachung des Hinweises auf die Patenterteilung: **20.07.2005**
(21) Anmeldenummer: 01900360.7
(22) Anmeldetag: 23.01.2001
(51) Int. Cl.: B65H 29/40

(54) **VERFAHREN UND VORRICHTUNG ZUM ANHEBEN FLÄCHIGER ERZEUGNISSE**
METHOD AND DEVICE FOR LIFTING FLAT PRODUCTS
PROCEDE ET DISPOSITIF DE LEVAGE DE PRODUITS PLATS

(30) Priorität: 03.03.2000 CH 415002000
(43) Veröffentlichungstag der Anmeldung: 27.11.2002
(73) Patentinhaber: Ferag AG, 8340 Hinwil (CH)
(72) Erfinder: REIST, Walter, CH-8340 Hinwil (CH); LEU, Willi, CH-8330 Pfäffikon (CH)
(74) Vertreter: Patentanwälte Schaad, Balass, Menzl & Partner AG
(86) Internationale Anmeldenummer: PCT/CH2001/000048
(87) Internationale Veröffentlichungsnummer: WO 2001/064566

(56) Entgegenhaltungen:
- EP-A- 0 572 221
- DE-B- 1 035 572
- DE-B- 1 093 296
- US-A- 3 713 650

## Beschreibung

Die Erfindung betrifft ein Verfahren und eine Vorrichtung zum Anheben von in einem Förderprozess befindlichen, flächigen, sequentiell aufeinanderfolgenden Erzeugnissen, insbesondere Druckereiprodukten, wobei die Erzeugnisse während des Förderprozesses zumindest bereichsweise auf einem Fördermittel aufliegen.

In bestimmten Anwendungsfällen ist es nötig, beispielsweise auf einem Förderband transportierte Erzeugnisse um 180° bezogen auf eine zur Förderrichtung parallele Achse zu wenden. Dies wird z.B. durch sogenannte "Drehbänder" erreicht, in denen die Erzeugnisse zwischen zwei Bändern gehalten sind, die entlang der Förderrichtung parallel zueinander um 180° verwunden sind. Diese Drehbänder müssen sich - um eine Beschädigung der Erzeugnisse zu vermeiden und ein zuverlässiges Wenden sicherzustellen - über einen relativ großen Bereich des Förderbands erstrecken, was bezüglich des von der Wendevorrichtung beanspruchten Raums von Nachteil ist.

Eine anderer Typ einer Wendevorrichtung in Form einer Ablagevorrichtung für Briefumschläge ist in der EP-A-0572221 offenbart. Dabei werden zunächst horizontal orientierte Briefumschläge in einer Förderrichtung zu einer Kippplatte befördert und auf diese aufgeschoben. Anschliessend wird die Kippplatte mit den auf ihr liegenden Briefumschlägen um eine Achse, die parallel zur Förderrichtung und parallel zu einer Kante der Briefumschläge verläuft, mittels eines Excentermechanismus verschwenkt. Beim Erreichen der Endschwenkposition werden die nahezu vertikal orientierten Briefumschläge mit der Kante aufliegend gegen einen verschiebbaren Anschlag oder einen vorgängigen Briefumschlag gestellt. Die Kippplatte wird anschliessend in die Ausgangsposition zurückgeschwenkt und der vorgängig beschriebene Prozess beginnt erneut.

In anderen Anwendungsfällen ist es nötig, die Förderrichtung von beispielsweise auf einem Förderband transportierten Erzeugnissen schlagartig um einen vorbestimmten Winkel, insbesondere um einen Winkel von 90° zu ändern. Dies wird beispielsweise dadurch erreicht, daß am stirnseitigen Ende eines ersten Förderbands ein sich im rechten Winkel hierzu erstreckendes zweites Förderband verläuft, dessen Förderebene unterhalb der Förderebene des ersten Förderbands angeordnet ist, so daß die Erzeugnisse auf das zweite Förderband fallen können und somit ihre Förderrichtung um 90° ändern. Hierbei ist es z.B. von Nachteil, daß die Erzeugnisse zwischen den beiden Förderebenen unkontrolliert fallen, was zu Störungen führen kann. Weiterhin ist es von Nachteil, daß beispielsweise dann, wenn mit der Änderung der Förderrichtung vor- oder nachgeschaltet auch ein Wenden der Erzeugnisse erfolgen soll, dies nur mittels separater Wendevorrichtungen bzw. Drehbänder erreicht werden kann, was wiederum hinsichtlich des beanspruchten Raums von Nachteil ist. Gleiches gilt, wenn mit der Änderung der Förderrichtung vor- oder nachgeschaltet auch ein Drehen der Erzeugnisse um eine senkrecht zur Förderebene verlaufende Achse oder eine Kombination der genannten Vorgänge der Änderung der Förderrichtung, des Wendens und/oder des Drehens in beliebiger zeitlicher Reihenfolge erfolgen soll.

Eine Aufgabe der Erfindung besteht darin, ein Verfahren der eingangs genannten Art derart weiterzubilden, daß sequentiell von einem Fördermittel angelieferte Erzeugnisse mit einem reduzierten mechanischen Aufwand individuell weiterverarbeitet werden können, wobei insbesondere auch erreicht werden soll, daß das Fördermittel nur zu einem geringen Teil oder sogar überhaupt nicht von der Vorrichtung zum Anheben der Erzeugnisse überdeckt wird.

Erfindungsgemäß wird diese Aufgabe dadurch gelöst, daß die Erzeugnisse während zumindest eines Zeitabschnitts des Anhebens unter Überwindung von Schwerkraft aktiv um eine Achse verschwenkt werden, welche sich im wesentlichen parallel zu derjenigen Richtung erstreckt, in die der Förderprozeß unmittelbar vor dem Anheben orientiert ist.

Es erfolgt somit zu Beginn des Anhebevorgangs eine Umorientierung der Bewegung der Erzeugnisse dahingehend, daß die durch den Förderprozeß bewirkte Vorwärtsbewegung abgebremst wird und bereits während dieses Abbremsens eine seitlich orientierte Schwenkbewegung einsetzt. Für diese, bezogen auf die Richtung des Förderprozesses seitlich orientierte Schwenkbewegung muß den Erzeugnissen zumindest während eines Zeitabschnitts potentielle Energie zugeführt werden, so daß ein Verschwenken der Erzeugnisse während des genannten Zeitabschnitts nach oben möglich wird. Die Erzeugnisse besitzen somit nach Ablauf des genannten Zeitabschnitts eine höhere potentielle Energie als vor diesem Zeitabschnitt.

Da das Verschwenken der Erzeugnisse jeweils einsetzt, wenn ein Erzeugnis an einer definierten Position bzw. am Ende des Fördermittels ankommt, werden alle Erzeugnisse einzeln nacheinander verschwenkt, so daß sich bei schnell oder in Schuppenformation aufeinanderfolgenden Erzeugnissen während des Verschwenkens eine fächerartige Struktur ergibt, bei der jedes Fächerelement von jeweils genau einem Erzeugnis gebildet ist, so daß eine individuelle Weiterverarbeitung der aufgefächert vereinzelten Erzeugnisse problemlos möglich ist. Nachdem nämlich die Erzeugnisse die erfindungsgemäße Schwenkbewegung vollzogen haben, können sie aus ihrer aufgefächert vereinzelten Struktur ohne Schwierigkeiten beispielsweise einzeln gegriffen oder einzeln auf einem weiteren Fördermittel abgelegt werden.

Anstelle des Förderns und Verschwenkens einzelner Erzeugnisse können jeweils auch Gruppen von Erzeugnissen gefördert und/oder verschwenkt werden. Die Erzeugnisgruppen können dabei bereits während des dem Verschwenken vorausgehenden Förderns gebildet werden, so daß bereits der Fördervorgang gruppenweise erfolgt. Ebenso ist es jedoch auch möglich, die Erzeugnisgruppen erst unmittelbar vor Einsetzen des Verschwenkens oder sogar erst während des Verschwenkens zu bilden, was bedeutet, daß einzelne, beispielsweise in Schuppenformation aufeinanderfolgende Erzeugnisse kurz vor oder während des Verschwenkens zu Gruppen im wesentlichen deckungsgleich übereinandergeschoben werden.

Durch die erfindungsgemäß vorgesehene Schwenkbewegung wird weiterhin erreicht, daß die Übergabe zwischen zwei sequentiell aufeinanderfolgenden Fördermitteln mit geringstem Platzbedarf erfolgen kann, da sich die beiden Fördermittel wechselseitig nur geringfügig überdecken müssen, wobei diese Überdeckung beispielsweise in der Größenordnung der Längserstreckung eines Erzeugnisses in Förderrichtung liegt.

Von Vorteil ist es, wenn die für die erfindungsgemäße Schwenkbewegung maßgebliche Schwenkachse zumindest im wesentlichen mit einer Erzeugniskante zusammenfällt, die sich parallel zu derjenigen Richtung erstreckt, in die der Förderprozeß unmittelbar vor dem Anheben orientiert ist. Die Erzeugnisse werden in diesem Fall um eine ihrer Kanten verschwenkt, was zum einen bedingt, daß die Schwenkbewegung mit minimalem Platzbedarf ausgeführt werden kann und zum anderen auf vorteilhafte Weise dazu führt, daß die Erzeugnisse nur in einem unproblematischen Maße beschleunigt werden müssen. Dabei wird diejenige Kante, um die die Schwenkbewegung erfolgt, in vorteilhafter Weise praktisch überhaupt nicht beschleunigt.

Die Erzeugnisse können unmittelbar vor Beginn des Anhebens horizontal oder gegenüber der Horizontalen geneigt orientiert sein. Dabei ist es von Vorteil, wenn die Erzeugnisse flächig auf einem entsprechend orientierten Fördermittel, insbesondere einem Förderband aufliegen.

Es ist jedoch ebenso möglich, die Erzeugnisse mittels Greifern zu fördern, welche die Erzeugnisse dann zum Zweck des erfindungsgemäßen Verschwenkens einer entsprechenden Schwenkvorrichtung übergeben. Diese Greifer können die Erzeugnisse beispielsweise an einer oder zwei Kanten halten.

Während der gesamten Schwenkbewegung werden die Erzeugnisse bevorzugt um einen Winkel zwischen 10° und 270° verschwenkt, wobei der die Schwerkraft überwindende Zeitabschnitt des Anhebens in der Regel immer einen Winkelbereich zwischen 10° und 90° einnimmt. Es ist erfindungsgemäß also möglich, die Erzeugnisse zuerst um einen Winkelbereich zwischen 10° und 90° anzuheben und anschließend beispielsweise schwerkraftunterstützt um einen Winkelbereich zwischen 90° und 180° nach unten zu schwenken.

Um die erfindungsgemäße Schwenkbewegung definiert ausführen zu können, werden die Erzeugnisse während dieser Schwenkbewegung zumindest zeitweise, insbesondere an ihrer in Förderrichtung vorlaufenden Kante, mit Greifern gehalten, welche die Schwenkbewegung der Erzeugnisse bewirken und mitvollziehen. Hierbei wird insbesondere jedem Erzeugnis ein einzelner Greifer zugeordnet, dessen Bewegung letztlich die Geschwindigkeit der Schwenkbewegung der Erzeugnisse bestimmt. Die Erzeugnisse können unmittelbar vor Beginn der Schwenkbewegung mit ihrer vorlaufenden Kante durch die Förderbewegung in die Greifer hineinbewegt werden. Ebenso ist es möglich, die Greifer durch eine geeignete Vorrichtung entgegen der Förderbewegung an die vorlaufende Kante der Erzeugnisse heranzuführen, um diese dann zu greifen.

Bevorzugt ist es, wenn die Erzeugnisse zu Beginn des Anhebens mit ihrer vorlaufenden Kante gegen einen, insbesondere stationären, Anschlag bewegt werden, so daß sich die Erzeugnisse zumindest bereichsweise vom Fördermittel in Schwenkrichtung abheben. Dieser Anschlag bewirkt somit eine Einleitung der erfindungsgemäßen Schwenkbewegung, indem er beispielsweise in einem der Schwenkachse abgewandten Bereich der vorlaufenden Kante der Erzeugnisse eine weitere Bewegung in Förderrichtung verhindert, was dazu führt, daß die Erzeugnisse aufgrund der Reibungswirkung zwischen Fördermittel und Erzeugnissen nach oben "ausbauchen". Dieses Ausbauchen erfolgt jeweils in einer definierten Richtung weg vom Fördermittel, so daß der genannte Anschlag eine kontrollierte und definierte Einleitung der Schwenkbewegung auslöst, woraufhin die weitere Schwenkbewegung nach oben gesteuert durch einen Greifer erfolgen kann.

Besonders bevorzugt ist es, wenn einen Vorfalz aufweisende Erzeugnisse zu Beginn des Anhebens nur mit der vorlaufenden Kante ihres Vorfalz-Bereichs gegen einen Anschlag der genannten Art bewegt werden, so daß sich der dem Vorfalz gegenüberliegende Bereich der Erzeugnisse in Schwenkrichtung vom Vorfalz abhebt und somit ein Öffnen der Erzeugnisse bewirkt wird. Der Anschlag führt in diesem Fall also sowohl zu einer Einleitung der Schwenkbewegung als auch zu einem Öffnen der Erzeugnisse.

Alternativ oder zusätzlich zu dem vorstehend beschriebenen Anschlag kann im Bereich des Fördermittels auch eine insbesondere stationäre Führungskulisse vorgesehen sein, entlang derer die Erzeugnisse zu Beginn des Anhebens mit ihrer vorlaufenden Kante bewegt werden. Die Führungskulisse bewirkt dabei zumindest bereichsweise ein Anheben der Erzeugnisse vom Fördermittel in Schwenkrichtung. Wenn dann beispielsweise am in Förderrichtung gelegenen Ende der Führungskulisse zusätzlich noch ein Anschlag vorgesehen wird, können Erzeugnisse mit Vorfalz zuerst durch die Führungskulisse angehoben werden, woraufhin anschließend durch den am Anschlag anstoßenden Vorfalz ein Öffnen der angehobenen Erzeugnisse erfolgt, so daß die Erzeugnisse beispielsweise problemlos mit einem 3-Finger-Greifer gegriffen werden können, wobei jeweils ein Finger des Greifers auf den beiden Außenseiten des Erzeugnisses und ein Finger zwischen dem Vorfalz-Bereich und dem dem Vorfalz-Bereich gegenüberliegenden Bereich zu liegen kommt.

Während des der Schwenkbewegung vorangehenden Förderprozesses können die Erzeugnisse sowohl in Schuppenformation als auch ohne wechselseitige Überlappung transportiert werden. Für die Durchführung des erfindungsgemäßen Verfahrens ist es lediglich wesentlich, daß einzelne Erzeugnisse oder Erzeugnisgruppen sequentiell aufeinanderfolgen.

Die Erzeugnisse können nach dem Anheben in eine zumindest im wesentlichen senkrecht orientierte Position jeweils einzeln von Greifern, insbesondere an einer nach oben weisenden Kante, ergriffen und einer weiteren Verarbeitung zugeführt werden. Dabei kann die Förderrichtung der entsprechenden Greiferstrecke im wesentlichen senkrecht zu derjenigen Richtung verlaufen, in die der Förderprozeß unmittelbar vor dem Anheben orientiert ist.

Nach dem Anheben der Erzeugnisse in eine zumindest im wesentlichen senkrecht orientierte Position kann jedoch auch ein schwerkraftunterstütztes Verschwenken der Erzeugnisse nach unten erfolgen, wobei dieses Verschwenken um die gleiche Schwenkachse erfolgen kann wie das vorangehende Anheben. Das schwerkraftunterstützte Verschwenken nach unten erfolgt dabei insbesondere um einen Winkelbereich zwischen 90° und 180°. Nach dem Verschwenken nach unten können die Erzeugnisse auf einem weiteren Fördermittel oder einem Erzeugnisstapel abgelegt werden.

Eine besondere rationelle Arbeitsweise des erfindungsgemäßen Verfahrens wird dann erreicht, wenn die Erzeugnisse während der gegen die Schwerkraft erfolgenden und/oder während der schwerkraftunterstützten Schwenkbewegung bearbeitet, insbesondere geöffnet, geheftet, adressiert, geschnitten oder dergleichen, werden. In diesem Fall wird die Schwenkbewegung nicht nur genutzt, um die Erzeugnisse vom Fördermittel abzuheben, sondern gleichzeitig kann unter Erzielung einer Zeitersparnis während der Schwenkbewegung auch bereits eine Bearbeitung erfolgen.

Falls gefaltete Erzeugnisse während der Schwenkbewegung geöffnet werden, ist es von Vorteil, wenn der Bund der Erzeugnisse bezogen auf die Schwenkbewegung radial innen zu liegen kommt. In einer besonderen Variante der erfindungsgemäßen Verfahrens können dann in bereits geöffnete Erzeugnisse während der Schwenkbewegung weitere Erzeugnisse eingesteckt werden.

Im Anschluß an die erfindungsgemäße Schwenkbewegung können die Erzeugnisse - wie bereits erwähnt - beispielsweise auf einem weiteren Fördermittel abgelegt werden. In diesem Fall kann die Förderrichtung dieses weiteren Fördermittels im wesentlichen senkrecht oder aber auch parallel zu derjenigen Richtung verlaufen, in die der Förderprozeß unmittelbar vor dem Anheben orientiert war. Die Förderrichtung der Produkte kann somit mittels des erfindungsgemäßen Verfahrens z.B. eine Richtungsänderung um 0°, 90°, 180° oder 270° erfahren. Das weitere Fördermittel kann beispielsweise als Greiferstrecke, als Taschenförderer, als Sattelförderer, als kombinierter Taschen- und Sattelförderer oder aber auch als Förderband ausgebildet sein.

Weitere bevorzugte Ausführungsformen des erfindungsgemäßen Verfahrens sind in den Unteransprüchen beschrieben.

Die Erfindung wird nachfolgend unter Bezugnahme auf Ausführungsbeispiele anhand der Zeichnungen erläutert; in diesen zeigen:
- Fig. 1: eine schematisierte Darstellung des Ablaufs eines erfindungsgemäßen Verfahrens gemäß einer ersten Variante,
- Fig. 2: eine schematisierte Darstellung des Ablaufs eines erfindungsgemäßen Verfahrens gemäß einer zweiten Variante,
- Fig. 3: eine schematisierte Darstellung des Ablaufs eines erfindungsgemäßen Verfahrens gemäß einer dritten Variante mit einem ersten und einem weiteren Fördermittel,
- Fig. 4: eine schematisierte Darstellung eines zur Stapelbildung verwendeten zweiten Verfahrensschritts eines erfindungsgemäßen Verfahrens,
- Fig. 5: eine schematisierte Darstellung eines zweiten Verfahrensschritts eines erfindungsgemäßen Verfahrens unter Einbeziehung eines Öffnungsprozesses mit einem als Sattelförderer ausgebildeten weiteren Fördermittel,
- Fig. 6: eine schematisierte Darstellung eines zweiten Verfahrensschritts eines erfindungsgemäßen Verfahrens mit einem als Förderband ausgebildeten weiteren Fördermittel,
- Fig. 7: eine Darstellung gemäß Fig. 6 mit einem im Vergleich zu Fig. 6 in alternativer Richtung laufenden Förderband,
- Fig. 8: das Ende eines im Rahmen der Erfindung verwendbaren Fördermittels mit einer in seinem Endbereich angeordneten Führungskulisse,
- Fig. 9: das Ende eines im Rahmen der Erfindung verwendbaren Fördermittels mit einem in seinem Endbereich angeordneten Anschlag,
- Fig. 10: eine schematisierte Darstellung des Ablaufs eines erfindungsgemäßen Verfahrens mit einem horizontal orientierten, an seinem Ende einen Anschlag aufweisenden Fördermittel.
- Fig. 11: eine schematisierte Darstellung des Ablaufs eines erfindungsgemäßen Verfahrens mit einer detaillierteren Darstellung des Öffnungsprozesses, und
- Fig. 12: eine schematisierte Darstellung eines Öffnungsprozesses mit im Vergleich zu Fig. 11 alternativen Mitteln.

Fig. 1 zeigt in schematisierter Darstellung ein in einer horizontalen Ebene angeordnetes Fördermittel 1, mittels welchem Druckereiprodukte 2 in Schuppenformation in Förderrichtung A bewegt werden. Die Druckereiprodukte 2 werden durch das Fördermittel 1 bis in dessen Endbereich 3 bewegt, wo die Bewegung der Druckereiprodukte 2 in Förderrichtung A endet und eine Schwenkbewegung um die Achse B einsetzt, die sich parallel zur Förderrichtung A erstreckt. Die Schwenkachse B kann mit einer in Förderrichtung A verlaufenden Kante der Produkte 2 zusammenfallen; sie kann sich aber auch - wie in Fig. 1 dargestellt - beabstandet zu der genannten Kante erstrecken.

Fig. 1 zeigt, daß die Produkte 2 zu Beginn der Schwenkbewegung unter Überwindung von Schwerkraft vom Fördermittel 1 über einen Winkelbereich von ungefähr 90° angehoben werden müssen, bis sie sich im wesentlichen in der Vertikalen befinden, woraufhin dann weitere Prozesse einsetzen können, die im Zusammenhang mit den nachfolgenden Figuren beispielhaft erläutert werden.

Fig. 2 zeigt eine Variante des Verfahrens gemäß Fig. 1, bei dem horizontal in Richtung A antransportierte Produkte 2 um eine in Förderrichtung A verlaufende Produktkante 4 um ungefähr 90° nach oben verschwenkt werden, so daß diese Schwenkbewegung weniger Platz beansprucht als die Schwenkbewegung gemäß Fig. 1. Die auf die genannte Weise nach oben verschwenkten Produkte 2 werden dann im wesentlichen in vertikaler Ausrichtung beabstandet zueinander in Richtung C weitergefördert, wobei sich die Richtung C senkrecht zur Richtung A erstreckt. Die Förderbewegung in Richtung C kann beispielsweise mittels (nicht dargestellter) Greifer bewerkstelligt werden, welche die Produkte 2 an ihrer oberen Produktkante 5 greifen, so daß die Produkte 2 hängend in Richtung C transportiert werden können.

Fig. 3 zeigt ebenfalls in Richtung A antransportierte Produkte 2, die - wie auch die Produkte gemäß den Fig. 1 und 2 - in Schuppenformation gefördert werden. Diese Produkte 2 werden um eine Schwenkachse B um etwas mehr als 90° nach oben verschwenkt, was bedeutet, daß für die Schwenkbewegung bezüglich der ersten 90° Schwerkraft überwunden werden muß, während die weitere Schwenkbewegung, welche sich ungefähr über einen Winkelbereich zwischen 10° und 20° erstreckt, schwerkraftunterstützt erfolgt.

Am Ende dieser schwerkraftunterstützten Schwenkbewegung werden die Produkte 2 auf einem Fördermittel 6 abgelegt, wobei sie sich flächig an dieses Fördermittel 6 anlehnen und an ihrer Unterkante 4 über eine Stützlasche 7 abgestützt sind, die sich im wesentlichen senkrecht zum Fördermittel 6 bzw. zur Ebene der Produkte 2 erstreckt. Das Fördermittel 6 fördert somit die Produkte 2 weiterhin in Richtung A, allerdings nicht mehr in einer horizontalen, sondern in einer schräg aufgestellten Orientierung.

Die Fig. 4 bis 7 zeigen jeweils einen zweiten Verfahrensschritt des erfindungsgemäßen Verfahrens, welcher sich unmittelbar an das unter Überwindung von Schwerkraft erfolgenden Anheben der Produkte 2 anschließt. In allen Verfahrensschritten gemäß der Fig. 4 bis 7 erfolgt ein schwerkraftunterstütztes Weiterschwenken der Produkte 2 um zumindest 90°.

Fig. 4 zeigt, daß die erfindungsgemäß nach oben verschwenkten Produkte 2 durch ein weiteres, schwerkraftunterstütztes Verschwenken um ungefähr 90° beispielsweise auf einem Stapel 8 abgelegt werden können. Zur weiteren Verarbeitung kann dieser Stapel 8 dann beispielsweise nach unten (Pfeil D) vereinzelt werden. Es kann aber auch eine stapelweise Weiterverarbeitung in Richtung des Pfeiles E erfolgen.

Fig. 5 zeigt ein im Anschluß an das erfindungsgemäße Hochschwenken erfolgendes schwerkraftunterstütztes Verschwenken um die Schwenkachse B nicht nur um einen Winkelbereich von 90°, sondern um einen Winkelbereich von 180°. Gleichzeitig wird während des Verschwenkens der Produkte 2, welche gemäß Fig. 5 als gefaltete Produkte ausgebildet sind, ein Öffnen dieser Produkte 2 bewirkt. Um dieses Öffnen zu ermöglichen, müssen die Produkte 2 während der Schwenkbewegung mit ihrem Bund 9 radial nach innen orientiert sein, so daß die Blume 10 der Produkte 2 während der Schwenkbewegung radial außen zu liegen kommt.

Die Produkte 2 werden also gemäß Fig. 5 aus einer im wesentlichen vertikalen Position, in welcher der Bund 9 unten zu liegen kommt, in eine wiederum im wesentlichen vertikale Position verschwenkt, in welcher allerdings der Bund 9 oben zu liegen kommt und die nun unten befindliche Blume 10 geöffnet ist.

Derart geöffnete, mit der Blume 10 nach unten orientierte Produkte 2 können am Ende des in Fig. 5 dargestellten zweiten Verfahrensschritts problemlos auf einem schematisch dargestellten Sattelförderer 11 abgelegt werden, welcher die Produkte 2 dann in Richtung F, bevorzugt senkrecht zur Förderrichtung A des Förderprozesses vor dem erfindungsgemäßen Anheben der Produkte 2, transportiert.

Fig. 6 zeigt ein im wesentlichen der Fig. 4 entsprechendes schwerkraftunterstütztes Verschwenken der Produkte 2 nach unten um ungefähr 90° und verdeutlicht, daß nach diesem zweiten Verfahrensschritt auch ein weiteres Fördermittel 12 zum Einsatz gelangen kann, welches die Produkte 2 weiterhin in Richtung A des ersten (in Fig. 6 nicht dargestellten) Fördermittels 1 transportiert, wobei sich hinsichtlich der vorauslaufenden Kante 13 zwischen dem ersten Fördermittel 1 und dem weiteren Fördermittel 12 keine Änderung ergibt. Ebenso wäre es jedoch auch möglich, das weitere Fördermittel 12 in umgekehrte Richtung zu betreiben, so daß die Produkte 2 durch dieses Fördermittel 12 entgegengesetzt zur Richtung A transportiert werden.

Alternativ ist es auch möglich, wie in Fig. 6 gestrichelt angedeutet, ein weiteres Fördermittel 14 vorzusehen, welches die Produkte 2 nach der Schwenkbewegung in Richtung des Pfeiles E transportiert, wobei die Richtung E senkrecht zur Richtung A orientiert ist.

Fig. 7 veranschaulicht, daß das weitere Fördermittel 14 gemäß Fig. 6 durch ein einfaches Umschalten desselben auch einen in Richtung F laufenden Produktstrom erzeugen kann, wobei die Richtung F entgegengesetzt zur Richtung E gemäß Fig. 6 orientiert ist.

Fig. 7 veranschaulicht weiterhin, daß durch die beiden erfindungsgemäßen Verfahrensschritte des Anhebens und anschließenden Ablegens der Produkte 2 erreicht werden kann, daß im Bereich des weiteren Fördermittels 14 nun eine längere Kante 15 vorausläuft, während beim vorangehenden, in Richtung A verlaufenden Förderprozeß eine kürzere Kante 16 vorausläuft. Durch das erfindungsgemäße Verfahren kann also erreicht werden, daß ein Produkt 2, welches mit der kürzeren Kante 16 vorauslaufend antransportiert wird, mit einer längeren Kante 15 vorauslaufend weitertransportiert werden kann.

Es ist denkbar, beispielsweise am Ende des weiteren Fördermittels 14 nochmals eine weitere Vorrichtung zur Durchführung des erfindungsgemäßen Verfahrens vorzusehen, welche dann wiederum bewirken könnte, daß die Produkte 2 mit ihrer kürzeren Kante 16 oder mit der dieser kürzeren Kante 16 gegenüberliegenden kürzeren Kante 17 vorauslaufend von einem dritten Fördermittel weitertransportiert werden.

Fig. 8 zeigt das Ende eines im Rahmen der Erfindung verwendbaren Fördermittels 1 mit einer in seinem Endbereich angeordneten, keilförmigen Führungskulisse 18.

Durch die Bewegung der Produkte 2 in Förderrichtung A bewegt sich der auf die nachfolgende Schwenkbewegung bezogene äußere Bereich der vorauslaufenden Kante 13 der Produkte 2 entlang der Führungskulisse 18 nach oben und hebt sich somit vom Fördermittel 1 ab. Somit leitet die Führungskulisse 18 das erfindungsgemäße Anheben der Produkte 2 ein und ermöglicht ein Greifen der Produkte 2 an ihrer vorauslaufenden Kante 13 mittels (nicht dargestellter) Greifer.

Fig. 9 zeigt, daß alternativ zur Führungskulisse 18 gemäß Fig. 8 auch ein Anschlag 19 vorgesehen werden kann, an dem die vorauslaufende Kante 13 der Produkte 2 aufgrund des durch das Fördermittel 1 bewirkten Förderprozesses anstößt. Die fortgesetzte Transportbewegung des Produktes 2 bewirkt dann ein Ausbauchen des Produktes 2 in Richtung der beabsichtigten Schwenkbewegung. Dieses Ausbauchen bewirkt also ebenfalls eine Einleitung der erfindungsgemäßen Schwenkbewegung und ermöglicht das Ergreifen der Produkte 2 an deren vorauslaufenden Kante 13.

Fig. 10 veranschaulicht nochmals das Verfahren gemäß Fig. 9, wobei die Produkte 2 hier nicht direkt um eine ihre längeren Kanten verschwenkt werden. Vielmehr erfolgt die Schwenkbewegung derart, daß die radial innenliegenden längeren Kanten der Produkte 2 beabstandet zur Schwenkachse B angeordnet sind.

Fig. 11 zeigt ein mittels Greifern geführtes erfindungsgemäßes Verschwenken um 90° nach oben sowie ein anschließendes, schwerkraftunterstütztes Weiterschwenken.

Die Produkte 2 werden in Förderrichtung A in Schuppenformation durch das Fördermittel 1 antransportiert, wobei sie auf dem Fördermittel 1 derart positioniert sind, daß sowohl ihre Blume 10 als auch ihr Bund 9 parallel zur Förderrichtung A verlaufen.

Am Ende des Fördermittels 1 wird dann mittels eines Anschlags 19 (s. Fig. 9 und 10) eine Einleitung der erfindungsgemäßen Schwenkbewegung bewirkt. Die weitere Schwenkbewegung wird gemäß Fig. 11 im wesentlichen von zwei Greiferfingern 20, 21 bewirkt, welche die Schwenkbewegung der Produkte 2 mitvollziehen. Zu Beginn der Schwenkbewegung wird das Öffnungs- und/ oder Spreizelement 22 in das bereits leicht geöffnete Produkt 2 eingeführt, woraufhin anschließend die beiden Greiferfinger 20, 21 geschlossen werden, so daß das Produkt 2 zwischen den beiden Greiferfingern 20, 21 gehalten ist. Während der darauffolgenden Schwenkbewegung, die Produkte 2, Greiferfinger 20, 21 und Öffnungs- und/ oder Spreizelement 22 gemeinsam vollziehen, wird durch ein Drehen der Öffnungsund/ oder Spreizelemente 22 eine weitere Öffnung der Produkte 2 erreicht, so daß am Ende der Schwenkbewegung beispielsweise ein problemloses (nicht dargestelltes) Auflegen der Produkte 2 auf einem Sattelförderer möglich wird. Für ein derartiges Auflegen ist es allerdings nötig, daß die Produkte um insgesamt ungefähr 270° verschwenkt werden, so daß die geöffnete Blume 10 der Produkte nach unten weist. Sobald die geöffneten Produkte 2 oberhalb eines Sattelförderers - ausgerichtet mit einer Auflage desselben - positioniert sind, werden die Greiferfinger 20, 21 geöffnet, so daß das Produkt 2 auf eine sattelförmige Auflage fallen kann.

Fig. 12 veranschaulicht eine gegenüber Fig. 11 alternative Art des Öffnens der im erfindungsgemäßen Schwenkprozeß befindlichen Produkte 2.

Gemäß Fig. 12 werden die Produkte 2 im Bereich ihrer bezogen auf das Fördermittel 1 vorlaufenden Kante 13 zuerst von den beiden Greiferfingern 20, 21 ergriffen. Während der Durchführung der darauffolgenden Schwenkbewegung wird dann ein Öffnungs- und/oder Spreizelement 23 senkrecht zur Längsrichtung der Blume 10 der Produkte 2 in Richtung deren Bundes 9 in die Blume 10 hineinbewegt, so daß auf diese Weise ein Öffnen der Blume 10 bewirkt wird.

Das Öffnen von Produkten 2 gemäß den Fig. 11 oder 12 kann an Produkten 2 mit oder ohne Vorfalz durchgeführt werden, um anschließende Prozeß- oder Bearbeitungsvorgänge an den Produkten 2 zu ermöglichen.

## Patentansprüche

1. Verfahren zum Anheben von in einem Förderprozeß befindlichen, flächigen, sequentiell aufeinanderfolgenden Erzeugnissen (2), insbesondere Druckereiprodukten, wobei die Erzeugnisse (2) während des Förderprozesses zumindest bereichsweise auf einem Fördermittel (1) aufliegen, und während zumindest eines Zeitabschnitts des Anhebens unter Überwindung von Schwerkraft aktiv um eine Achse (B) verschwenkt werden, welche sich im wesentlichen parallel zu derjenigen Richtung (A) erstreckt, in die der Förderprozeß unmittelbar vor dem Anheben orientiert ist, **dadurch gekennzeichnet, daß** die Erzeugnisse (2) zumindest während des Anhebens, insbesondere an ihrer in Förderrichtung (A) vorlaufenden Kante (13), von Greifern (20, 21) gehalten werden, welche die Schwenkbewegung der Erzeugnisse (2) bewirken, und dass die Erzeugnisse (2) derart verschwenkt werden, dass sich eine fächerartige Struktur aus Erzeugnissen (2) ergibt.

2. Verfahren nach Anspruch 1,
**dadurch gekennzeichnet,**
**daß** die Schwenkachse (B) zumindest im wesentlichen mit einer Erzeugniskante (9) zusammenfällt, die sich parallel zu derjenigen Richtung (A) erstreckt, in die der Förderprozeß unmittelbar vor dem Anheben orientiert ist.

3. Verfahren nach einem der vorhergehenden Ansprüche,
**dadurch gekennzeichnet**
**daß** die Erzeugnisse (2) unmittelbar vor Beginn des Anhebens horizontal oder gegenüber der Horizontalen geneigt orientiert sind.

4. Verfahren nach einem der vorhergehenden Ansprüche,
**dadurch gekennzeichnet,**
**daß** die Erzeugnisse (2) während des Anhebens um einen Winkel zwischen 10° und 90° verschwenkt werden.

5. Verfahren nach einem der vorhergehenden Ansprüche,
**dadurch gekennzeichnet,**
**daß** die Erzeugnisse (2) zu Beginn des Anhebens mit ihrer vorlaufenden Kante (13) gegen einen, insbesondere stationären, Anschlag (19) bewegt werden, so daß sich die Erzeugnisse (2) zumindest bereichsweise vom Fördermittel (1) in Schwenkrichtung abheben.

6. Verfahren nach Anspruch 5,
**dadurch gekennzeichnet,**
**daß** einen Vorfalz aufweisende Erzeugnisse zu Beginn des Anhebens nur mit der vorlaufenden Kante (13) ihres Vorfalz-Bereichs gegen einen Anschlag (19) bewegt werden, so daß sich der dem Vorfalz gegenüberliegende Bereich der Erzeugnisse (2) in Schwenkrichtung vom Vorfalz-Bereich abhebt und ein Öffnen der Erzeugnisse (2) bewirkt wird.

7. Verfahren nach einem der Ansprüche 1 bis 4,
**dadurch gekennzeichnet,**
**daß** die Erzeugnisse (2) zu Beginn des Anhebens mit ihrer vorlaufenden Kante (13) entlang einer, insbesondere stationären, Führungskulisse (18) bewegt werden, so daß sich die Erzeugnisse (2) zumindest bereichsweise vom Fördermittel (1) in Schwenkrichtung abheben.

8. Verfahren nach einem der vorhergehenden Ansprüche,
**dadurch gekennzeichnet,**
**daß** die Erzeugnisse (2) während des Förderprozesses in Schuppenformation transportiert werden.

9. Verfahren nach einem der vorhergehenden Ansprüche,
**dadurch gekennzeichnet,**
**daß** die Erzeugnisse (2) nach deren Anheben in eine zumindest im wesentlichen senkrecht orientierte Position jeweils einzeln von Greifern, insbesondere an ihrer nach oben weisenden Kante (5), ergriffen und einer weiteren Verarbeitung zugeführt werden.

10. Verfahren nach Anspruch 9,
**dadurch gekennzeichnet,**
**daß** die Förderrichtung (C) der Greifer im wesentlichen senkrecht zu derjenigen Richtung (A) verläuft, in die der Förderprozeß unmittelbar vor dem Anheben orientiert ist.

11. Verfahren nach einem der vorhergehenden Ansprüche,
**dadurch gekennzeichnet,**
**daß** die Erzeugnisse (2) nach deren Anheben in eine zumindest im wesentlichen senkrecht orientierte Position schwerkraftunterstützt um die Schwenkachse (B) des Anhebens, insbesondere um einen Winkelbereich zwischen 90° und 180°, nach unten verschwenkt und **dadurch** abgelegt werden.

12. Verfahren nach einem der vorhergehenden Ansprüche,
**dadurch gekennzeichnet,**
**daß** die Erzeugnisse (2) während der Schwenkbewegung bearbeitet, insbesondere geöffnet, geheftet, geschnitten oder adressiert, werden.

13. Verfahren nach Anspruch 12,
**dadurch gekennzeichnet,**
**daß** gefaltete Erzeugnisse (2) während der Schwenkbewegung geöffnet werden, wobei der Bund (9) der Erzeugnisse (2) bezogen auf die Schwenkbewegung radial innen zu liegen kommt.

14. Verfahren nach Anspruch 13,
**dadurch gekennzeichnet,**
**daß** in bereits geöffnete Erzeugnisse (2) während der Schwenkbewegung weitere Erzeugnisse eingesteckt werden.

15. Verfahren nach einem der vorhergehenden Ansprüche,
**dadurch gekennzeichnet,**
**daß** die Erzeugnisse (2) auf einem weiteren Fördermittel (6, 11, 12, 14) oder einem Erzeugnisstapel (8) abgelegt werden.

16. Verfahren nach Anspruch 15,
**dadurch gekennzeichnet,**
**daß** die Förderrichtung (F, E) des weiteren Fördermittels (11, 14) im wesentlichen senkrecht zu derjenigen Richtung (A) verläuft, in die der Förderprozeß unmittelbar vor dem Anheben orientiert ist.

17. Verfahren nach einem der vorhergehenden Ansprüche,
**dadurch gekennzeichnet,**
**daß** die Erzeugnisse (2) auf einem Taschen- und/oder Sattelförderer (11) oder auf einem Förderband (6, 12, 14) abgelegt werden.

18. Vorrichtung zum Anheben von in einem Förderprozess befindlichen, flächigen sequentiell aufeinanderfolgenden Erzeugnissen (2), insbesondere Druckereiprodukten, mit einem Fördermittel (1), das dazu bestimmt ist, die auf ihm aufliegenden Erzeugnisse (2) zumindest bereichsweise in einer Richtung (A), in die der Förderprozess unmittelbar vor dem Anheben orientiert ist, während des Förderprozesses zu fördern, und mit einer Achse (B), die im Wesentlichen parallel zur Richtung (A) orientiert ist, **gekennzeichnet durch** um die Achse (B) umlaufende Greifer (20), die dazu bestimmt sind, die Erzeugnisse (2) zumindest während des Anhebens zu halten und um die Achse (B) derart zu verschwenken, dass sich eine fächerartige Struktur aus Erzeugnissen (2) ergibt.

19. Vorrichtung nach Anspruch 18, **dadurch gekennzeichnet, dass** die umlaufenden Greifer (20) derart angeordnet sind, dass die Erzeugnisse (2) während des Anhebens und Verschwenkens um die Achse (B) an ihrer in der Richtung (A) vorlaufenden Kante (13) gehalten sind.

## Claims

1. A method of raising sheet-like products (2), in particular printed products, which are taking part in a conveying process and follow sequentially one after the other, the products (2) resting, at least in certain regions, on a conveying means (1) during the conveying process and for at least a period of time of the raising operation, the products (2) are pivoted actively, thereby overcoming gravitational force, about, an axis (B) which extends essentially parallel to the direction (A) in which the conveying process is oriented immediately prior to the raising operation, **characterized in that** at least during the raising operation, the products (2) are retained, in particular at their leading edge (13), as seen in the conveying direction (A), by grippers (20, 21) which cause the products (2) to pivot and that the products (2) are pivoted such that a fan-like structure of products (2) is produced.

2. The method as claimed in claim 1, **characterized in that** the pivot axis (B) coincides at least essentially with a product edge (9) which extends parallel to the direction (A) in which the conveying process is oriented immediately prior to the raising operation.

3. The method as claimed in one of the preceding claims, **characterized in that** immediately prior to the beginning of the raising operation, the products (2) are oriented horizontally or in a manner inclined in relation to the horizontal.

4. The method as claimed in one of the preceding claims, **characterized in that** during the raising operation, the products (2) are pivoted through an angle between 10° and 90°.

5. The method as claimed in one of the preceding claims, **characterized in that** at the beginning of the raising operation, the products (2) are moved, by way of their leading edge (13), against an in particular stationary stop (19), with the result that the products (2), at least in certain regions, lift off from the conveying means (1) in the pivoting direction.

6. The method as claimed in claim 5, **characterized in that** at the beginning of the raising operation, products having an overfold are only moved against a stop (19) by way of the leading edge (13) of their overfold region, with the result that that region of the products (2) which is located opposite the overfold lifts off from the overfold region in the pivoting direction and the products (2) are made to open.

7. The method as claimed in one of claims 1 to 4, **characterized in that** at the beginning of the raising operation, the products (2) are moved, by way of their leading edge (13), along an in particular stationary guide element (18), with the result that the products (2), at least in certain regions, lift off from the conveying means (1) in the pivoting direction.

8. The method as claimed in one of the preceding claims, **characterized in that** during the conveying process, the products (2) are transported in imbricated formation.

9. The method as claimed in one of the preceding claims, **characterized in that** once they have been raised into an at least essentially vertically oriented position, the products (2) are each gripped individually by grippers, in particular at their upwardly oriented edge (5), and fed for further processing.

10. The method as claimed in claim 9, **characterized in that** the conveying direction (C) of the grippers runs essentially perpendicularly to the direction (A) in which the conveying process is oriented immediately prior to the raising operation.

11. The method as claimed in one of the preceding claims, **characterized in that** once they have been raised into an at least essentially vertically oriented position, the products (2) are pivoted downward, assisted by gravitational force, about the pivot axis (B) of the raising operation, in particular through an angle range of between 90° and 180°, and are thus deposited.

12. The method as claimed in one of the preceding claims, **characterized in that** during the pivoting movement, the products (2) are processed, in particular opened, stapled, cut or addressed.

13. The method as claimed in claim 12, **characterized in that** during the pivoting movement, folded products (2) are opened, the fold region (9) of the products (2) ending up in the radially inward direction in relation to the pivoting movement.

14. The method as claimed in claim 13, **characterized in that** during the pivoting movement, already open products (2) have further products inserted into them.

15. The method as claimed in one of the preceding claims, **characterized in that** the products (2) are deposited on a further conveying means (6, 11, 12, 14) or a product stack (8).

16. The method as claimed in claim 15, **characterized in that** the conveying direction (F, E) of the further conveying means (11, 14) runs essentially perpendicularly to the direction (A) in which the conveying process is oriented immediately prior to the raising operation.

17. The method as claimed in one of the preceding claims, **characterized in that** the products (2) are deposited on a pocket and/or saddle conveyor (11) or on a conveying belt (6, 12, 14).

18. An apparatus for raising sheet-like products, in particular printed products, which are taking part in a conveying process and follow sequentially one after the other, having a conveying means (1) for conveying the products (2), at least in certain regions, in a direction (A), in which the conveying process is oriented immediately prior to the raising operation, and an axis (B) running essentially parallel to the direction (A), **characterized by** grippers (20) which run around the axis (B), are designed to retain the products (2) at least during the raising operation and pivot them about the axis (B) such that a fan-like structure of products (2) is produced.

19. An apparatus as claimed in claim 18, **characterized in that** the running grippers (20) are disposed such that the products (2) are retained at their leading edge (13), as seen in the conveying direction (A), during the raising and pivoting operation.

## Revendications

1. Procédé pour soulever des produits plats (2), se suivant séquentiellement, se trouvant dans un processus de transport, notamment des produits d'irinprimerie; les produits (2) reposant au moins par portions sur un moyen de transport (1) pendant le processus de transport et étant pivotés activement autour d'un axe (B) pendant au moins un intervalle de temps du soulèvement en surmontant la force de pesanteur, cet axe s'étendant essentiellement parallèlement à la direction (A) dans laquelle le processus de transport est orienté directement avant le soulèvement, **caractérisé en ce que** les produits (2) sont maintenus au moins pendant le soulèvement, notamment au niveau de leur bord avant (13) dans la direction de transport (A), par des dispositifs de préhension (20, 21) qui provoquent le mouvement de pivotement des produits (2) et **en ce que** les produits (2) sont pivotés de telle sorte qu'il en résulte une structure de type en éventail formée par les produits (2).

2. Procédé selon la revendication 1,
**caractérisé en ce que**
l'axe de pivotement (B) coïncide au moins substantiellement avec un bord des produits (9) qui s'étend parallèlement à la direction (A) dans laquelle le processus de transport est orienté directement avant le soulèvement.

3. Procédé selon l'une quelconque des revendications précédentes,
**caractérisé en ce que**
les produits (2) sont orientés horizontalement ou sont inclinés par rapport à l'horizontale immédiatement avant le commencement du soulèvement.

4. Procédé selon l'une quelconque des revendications précédentes,
**caractérisé en ce que**
les produits (2) sont pivotés d'un angle compris entre 10° et 90° pendant le soulèvement.

5. Procédé selon l'une quelconque des revendications précédentes,
**caractérisé en ce que**
les produits (2) sont déplacés au début du soulèvement, avec leur bord avant (13), contre une butée (19) notamment stationnaire, de sorte que les produits (2) se soulèvent au moins par portion du moyen de transport (1) dans la direction de pivotement.

6. Procédé selon la revendication 5,
**caractérisé en ce que**
des produits présentant un prépliage sont déplacés au début du soulèvement contre une butée (19) uniquement avec le bord avant (13) de leur portion de prépliage, de sorte que la portion des produits (2) opposée au prépliage se soulève de la portion de prépliage dans la direction de pivotement et qu'une ouverture des produits (2) soit effectuée.

7. Procédé selon l'une quelconque des revendications 1 à 4,
**caractérisé en ce que**
les produits (2), au début du soulèvement, sont déplacés avec leur bord avant (13) le long d'une coulisse de guidage (18), notamment stationnaire, de sorte que les produits (2) se soulèvent au moins par portion du moyen de transport (1) dans la direction de pivotement.

8. Procédé selon l'une quelconque des revendications précédentes,
**caractérisé en ce que**
les produits (2) sont transportés en formation imbriquée pendant le processus de transport.

9. Procédé selon l'une quelconque des revendications précédentes,
**caractérisé en ce que**
les produits (2), après leur soulèvement, sont saisis dans une position orientée au moins substantiellement verticalement à chaque fois individuellement par des dispositifs de préhension, notamment au niveau de leur bord tourné vers le haut (5), et sont acheminés à un traitement ultérieur.

10. Procédé selon la revendication 9,
**caractérisé en ce que**
la direction de transport (C) des dispositifs de préhension s'étend substantiellement perpendiculairement à la direction (A) dans laquelle le processus de transport est orienté directement avant le soulèvement.

11. Procédé selon l'une quelconque des revendications précédentes,
**caractérisé en ce que**
les produits (2), après leur soulèvement, tout en étant supportés par la pesanteur, sont pivotés vers le bas dans une position orientée au moins substantiellement verticalement autour de l'axe de pivotement (B) du soulèvement, notamment autour d'une plage angulaire comprise entre 90° et 180°, et sont de ce fait déposés.

12. Procédé selon l'une quelconque des revendications précédentes,
**caractérisé en ce que**
les produits (2) sont traités pendant le mouvement de pivotement, notamment sont ouverts, brochés, coupés ou pourvus d'adresses.

13. Procédé selon la revendication 12,
**caractérisé en ce que**
des produits pliés (2) sont ouverts pendant le mouvement de pivotement, l'arête (9) des produits (2) venant s'appliquer radialement vers l'intérieur par rapport au mouvement de pivotement.

14. Procédé selon la revendication 13,
**caractérisé en ce que**
l'on insère, pendant le mouvement de pivotement, des produits supplémentaires dans des produits (2) déjà ouverts.

15. Procédé selon l'une quelconque des revendications précédentes,
**caractérisé en ce que**
les produits (2) sont déposés sur un moyen de transport supplémentaire (6, 11, 12, 14) ou une pile de produits (8).

16. Procédé selon la revendication 15,
**caractérisé en ce que**
la direction de transport (F, E) du moyen de transport supplémentaire (11, 14) s'étend essentiellement perpendiculairement à la direction (A) dans laquelle le processus de transport est orienté directement avant le soulèvement.

17. Procédé selon l'une quelconque des revendications précédentes,
**caractérisé en ce que**
les produits (2) sont déposés sur un transporteur à poches et/ou à sellette (11) ou sur un transporteur à bande (6, 12, 14).

18. Dispositif pour soulever des produits plats (2), se suivant séquentiellement, se trouvant dans un processus de transport, notamment des produits d'imprimerie, comprenant un moyen de transport (1) qui est prévu pour transporter pendant le processus de transport, les produits (2) reposant sur celui-ci au moins par portion dans une direction (A) dans laquelle le processus de transport est orienté directement avant le soulèvement, et comprenant un axe (B) qui est orienté essentiellement parallèlement à la direction (A), **caractérisé par** des dispositifs de préhension (20) tournant autour de l'axe (B), qui sont prévus pour maintenir les produits (2) au moins pendant le soulèvement et pour les faire pivoter autour de l'axe (B) de telle sorte qu'il en résulte une structure de type en éventail formée par les produits (2).

19. Dispositif selon la revendication 18, **caractérisé en ce que** les dispositifs de préhension tournant (20) sont disposés de telle sorte que les produits (2) soient maintenus pendant le soulèvement et le pivotement autour de l'axe (B) au niveau de leur bord avant (13) dans la direction (A).
